# EUROPÄISCHE PATENTSCHRIFT

(11) **EP 0 430 011 B1**
(45) Veröffentlichungstag und Bekanntmachung des Hinweises auf die Patenterteilung: **14.02.1996**
(21) Anmeldenummer: 90122073.1
(22) Anmeldetag: 19.11.1990
(51) Int. Cl.: F23D 11/40, F23C 9/00, F23D 14/22

(54) **Brenner zur Verbrennung von flüssigen oder gasförmigen Brennstoffen**
Burner for the combustion of liquid or gaseous fuels
Brûleur pour la combustion de combustibles liquides ou gazeux

(30) Priorität: 23.11.1989 DE 3938786
(43) Veröffentlichungstag der Anmeldung: 05.06.1991
(73) Patentinhaber: ELCO ENERGIESYSTEME AG, CH-7324 Vilters (CH)
(72) Erfinder: Kündig, Karl, Dipl.-Ing., CH-7304 Maienfeld (CH)
(74) Vertreter: Engelhardt, Guido, Dipl.-Ing.

(56) Entgegenhaltungen:
- DE-A- 2 603 988
- DE-C- 543 828
- DE-U- 8 910 924
- FR-A- 1 270 432
- GB-A- 833 087
- GB-A- 2 053 447
- US-A- 3 741 166
- PATENT ABSTRACTS OF JAPAN vol. 4, no. 158 (M-39)(640) 5 November 1980, & JP-A- 55 107811 (DAIDO TOKUSHUKO KK) 19 August 1980,

## Beschreibung

Die Erfindung bezieht sich auf einen Brenner zur Verbrennung von flüssigen oder gasförmigen Brennstoffen, bestehend aus einer oder mehreren Oel- oder Gasdüsen, denen über eine Brennstoffleitung der Brennstoff zuführbar ist, einer Luftzuführungsleitung für die von einem Ventilator oder dgl. geförderten Verbrennungsluft, einer Brennkammer sowie einer mit von der Verbrennungsluft durchströmten Blende, wobei die Oeldüse oder bei einem Gasbrenner ein Füllstück die Blende durchgreift und in Strömungsrichtung der Verbrennungsluft hinter der Blende angeordnet ist bzw. endet, die Oeldüse bzw. das Füllstück ganz oder teilweise von einem konzentrisch angeordneten Mischglied umgeben ist, das mit der Deldüse und/oder deren Ummantelung oder dem Füllstück eine Mischkammer mit ringförmigem Querschnitt bildet, und wobei zur Einbringung von Abgas in die Mischkammer diese über einen oder mehrere Kanäle mit einem zugeordneten Kesselraum verbunden ist.

Durch die US-A-3 741 166 ist ein Brenner dieser Art bekannt. Da bei dieser Ausgestaltung kein Brennerrohr vorgesehen ist, findet somit die Verbrennung im Kesselraum statt. Außerdem ist die Blende mit mehreren Öffnungen versehen, so daß mehrere Strahlen erzeugt werden, durch die das zugeführte Abgas lediglich im Randbereich in die Brennerflamme eingemischt wird. Eine zufriedenstellende Verbrennung ist demnach nicht gegeben.

Des weiteren ist durch die GB-A-833 087 ein Oelbrenner bekannt, bei dem die Verbrennungsluft radial und somit mit hohem Drall in eine Mischdüse, um die Flamme zu stabilisieren, eingebracht wird. Außerdem wird teilweise unverbranntes Brenngas, bevor dieses in den Kesselraum, in dem die eigentliche Verbrennung stattfindet, austritt, durch einen durch eine Ummantelung gebildeten Ringkanal und über radial gerichtete Bohrungen zurückgeführt. Da die Bohrungen im Bereich niederen Druckes in die Mischkammer münden und demnach das unverbrannte Brenngas nicht angesaugt wird, ist dessen Rückführung und damit die Verbrennung ebenfalls unzureichend.

Aufgabe der Erfindung ist es daher, einen Brenner der eingangs genannten Art in der Weise auszubilden, daß eine optimale Verbrennung des Luft-Brennstoffgemisches, das mit geringem Energieaufwand durch die gesteuerte Einbringung einer großen Menge von Abgas in die zugeführte Verbrennungsluft gebildet werden soll, vor allem auch bereits in der Startphase, in der Brennkammer ermöglicht wird und daß somit der Anteil der Stickoxide in den Abgasen während der gesamten Betriebsdauer des Brennners in einem erheblichen Maße reduziert werden kann. Des weiteren soll der Brenner, der auch leicht auf die jeweiligen Gegebenheiten einzustellen und zu regeln sein soll, äußerst geräuscharm arbeiten und die Flamme soll stets stabil sein und auf einem niederen Temperaturniveau blau ausbrennen. Der dazu erforderliche Bauaufwand soll gering gehalten werden, auch sollen Brenner nachrüstbar sein, um die Verbrennung in bestehenden Anlagen zu verbessern und damit eine Stickoxidreduktion zu gewährleisten.

Gemäß der Erfindung wird dies dadurch erreicht, daß das Mischglied mit einem in den Kesselraum ragenden Brennerrohr versehen ist, durch das die Brennkammer des Brenners gebildet ist, daß der bzw. die in die Mischkammer des Mischgliedes mündenden Kanäle zur Zuführung von Abgas aus dem Kesselraum nach Art eines Venturi-Rohres ausgebildet sind, daß die Blende eine zentrische Öffnung für die Verbrennungsluft aufweist, die teilweise von der Oeldüse oder dem Füllstück durchgriffen ist, und daß die durchströmbare Querschnittsfläche der Mischkammer etwa um das 1,4 bis 3-fache größer bemessen ist als die freie Querschnittsfläche der Blende.

Zweckmäßig ist es hierbei, die Oeldüse im Bereich der Blende mit einer zylindrischen, vorzugsweise abgestuften und/oder kegelförmig ausgebildeten Ummantelung zu versehen, die zur Veränderung des freien Strömungsquerschnittes der Blendenöffnung in Achsrichtung der Blende verstellbar angeordnet ist. Der Druck und/oder die Menge der zugeführten Verbrennungsluft können aber auch mittels einer Drosselklappe oder dgl. geregelt werden.

Vorteilhaft ist es ferner, das Mischglied in Achsrichtung der Oeldüse gegenüber dieser bzw. dem Füllstück und/oder der Blende verstellbar anzuordnen. Selbstverständlich kann aber auch das Füllstück axial verschiebbar angeordnet werden.

Des weiteren sollten die von den Abgasen durchströmbaren den Kesselraum mit der Mischkammer verbindenden Kanäle oder Ausnehmungen des Brennerrohres eine Querschnittsfläche aufweisen, die etwa dem 0,8 bis 2-fachen der freien Querschnittsfläche der Blende entspricht, und das Brennerrohr und/oder das Mischglied sollten gegenüber der Blende verstellbar angeordnet sein.

Auch ist es angebracht, wenn die Mischstrecke der Mischkammer eine axiale Länge aufweist, die etwa dem 0,5 bis 10-fachen des hydraulischen Durchmessers der Mischkammer entspricht und die Oeldüse in einem axialen Abstand von dem Ende des Brennerrohres angeordnet ist, der mindestens dem 1,6 - fachen des Durchmessers des Brennerrohres entspricht. Außerdem kann die Mischkammer im Bereich der Oeldüse bzw. des Füllstückes mit einer konischen Erweiterung versehen sein.

Zweckmäßig ist es außerdem, das Mischglied auf der dem Brennraum zugekehrten Seite mit einem Diffusor auszustatten.

Nach einer Weiterbildung kann zwischen der Blende und der Oeldüse ein diese einschließender Kühlkanal vorgesehen werden, der an die Verbrennungsluftleitung anschließbar ist.

Der Kühlkanal kann in einfacher Ausgestaltung durch eine die Oeldüse mir radialem Abstand umgebene Rohrleitung gebildet werden, deren von der Verbrennungsluft durchströmbare Querschnittsfläche vorzugsweise im Eingangsbereich beispielsweise mittels einer axial verschiebbar angeordneten und mit einer kegeligen Außenmantelfläche versehenen Scheibe verstellt werden kann. Ferner kann der Kühlkanal im Bereich der Oeldüse mit einer Einschnürung, einer Blende und/oder mit Drallschaufeln versehen und die der Oeldüse zugeordnete Zündelektrode kann in dem Kühlkanal angeordnet werden.

Bei einem im Brennerrohr eingesetzten Mischglied kann ferner zur Verbindung des Kesselraumes mit der Mischkammer das Brennerrohr in Strömungsrichtung hinter der Blende mit mit dem Kanal zur Zuführung von Agbasen kommunizierenden Ausnehmunge, beispielsweise in Form von Löchern und/oder Schlitzen, versehen sein.

Zur Verbrennung eines gasförmigen Brennstoffes ist es vorteilhaft, in der Luftzuführungsleitung vor der Blende eine oder mehrere Gasdüsen oder Gaseinsätze anzuordnen.

Zur Überführung eines Teiles des Luft-/Gasgemisches aus der Luftzuführungsleitung in die Brennkammer sollten bei dieser Ausgestaltung in dem Brennerrohr ein oder mehrere durch die Blende und das Mischglied sowie den von diesen eingeschlossenen Abgaszuführungskanal hindurchgeführte Verbindungskanäle vorgesehen sein, wobei die Verbindungskanäle mit radialem Abstand zu der Längsachse des Brennerrohres vorzugsweise gleichmäßig über den Umfang verteilt angeordnet und durch in die Blende und das Mischglied eingesetzte Rohrleitungen gebildet sein sollten.

Um die Gasflamme beeinflussen oder eine Umstellung auf die Verbrennung eines flüssigen Brennstoffes auf einfache Weise vornehmen zu können, ist es des weiteren zweckmäßig, wenn die Luft-/Gasgemisch-Zuführungskanäle beispielsweise durch eine begrenzt verdrehbar gelagerte vorzugsweise in der Blende eingesetzte Scheibe, durch axial verschiebbare Stifte oder dgl. ganz oder teilweise verschließbar sind.

Wird ein Brenner gemäß der Erfindung ausgebildet, so kann eine große Menge Abgas gesteuert der Verbrennungsluft, bevor diese in die Brennkammer einströmt, definiert beigemischt werden, so daß eine blaubrennende rußfreie Flamme mit äußerst geringem Anteil an Stickoxiden in den Abgasen zu erzielen ist; und aufgrund der Injektorwirkung, die durch die mit hoher Geschwindigkeit durch die Mischkammer strömende Verbrennungsluft hervorgerufen wird, wird das Abgas in diese eingesogen und mit der durch die Blende beschleunigten Verbrennungsluft intensiv vermischt, eine nahezu stöchiometrische Verbrennung des aus der Oeldüse ausgestoßenen oder mittels einer oder mehrerer Gasdüsen oder Gaseinsätzen zugeführten Brennstoffes auf einem niederen Temperaturniveau, da die Brennerflamme durch das Abgas gekühlt wird, ist somit gewährleistet.

Ferner ist von Vorteil, daß in der Brennkammer die Flammenbildung durch Einbauten nicht beeinträchtigt wird. Irgendwelche Bauteile sind demnach, um eine optimale Verbrennung zu erzielen, nicht aufzuheizen, vielmehr ist bereits in der Startphase eine stabile blaubrennende Flamme und damit eine schadstoffarme Verbrennung gegeben. Und da somit auch keine Einbauten und Halterungen umspült werden, arbeitet der erfindungsgemäß ausgebildete Brenner äußerst geräuscharm.

Der Bauaufwand, mittels dem eine derartige optimale Verbrennung ermöglicht wird, ist sehr gering, da lediglich mit Hilfe des Mischgliedes und einer entsprechenden Anordnung der Oeldüse bzw. des Füllstückes eine Mischkammer zu bilden ist, die dem Brennraum vorzuschalten ist. Die Länge der Mischstrecke der Mischkammer, die Mengen der dieser zuzuführenden Verbrennungsluft sowie des Abgases wie auch die Strömungsgeschwindigkeiten sind hierbei leicht an unterschiedliche Gegebenheiten anpaßbar, so daß der vorschlagsgemäß ausgebildete Brenner nicht nur einen hohen Wirkungsgrad aufweist, sondern auch ohne Schwierigkeiten geregelt werden kann und stets eine optimale Auslegung zu bewerkstelligen ist.

Durch diese Konstruktion wird demnach nicht nur bezüglich der Verbrennungsqualität eine weitgehende Kessel-Brennkammerunabhängigkeit erreicht, sondern es werden auch auf jedem bekannten Kessel äußerst günstige Stickoxidwerte erzielt. Des weiteren können bestehende Anlagen ohne Schwierigkeiten problemlos nachgerüstet werden, so daß kurzzeitig die durch Heizungen gegebenen Abgasbelastungen gemindert werden können.

In der Zeichnung sind einige Ausführungsbeispiele des gemäß der Erfindung ausgebildeten Brenners zur Verbrennung von flüssigen oder gasförmigen Brennstoffen dargestellt, die nachfolgend im einzelnen erläutert sind. Hierbei zeigt, jeweils in einem Längsschnitt:
- Figur 1: einen mit einer Oeldüse und einer durch ein Mischglied gebildeter Mischkammer versehenen Brenner, teilweise in schematischer Darstellung,
- Figur 2: eine andersartige Ausführungsform des Brenners nach Figur 1,
- Figur 3: die Brennerausgestaltung nach Figur 2 als Gasbrenner und
- Figuren 4 und 5: einen als Oelbrenner nach Figur 2 mit einem die Oeldüse umgebenden unterschiedlich ausgebildeten Oelkanal, in schematischer Darstellung.

Der in Figur 1 dargestellte und mit 1 bezeichnete Oelbrenner dient zur Verbrennung von flüssigen Medien und besteht im wesentlichen aus einem Brennerrohr 11 und einer Oeldüse 12, der über eine mit einem Filter 17 versehenen Brennstoffleitung 15 mittels einer in dieser eingesetzten Pumpe 16 aus einem Vorratsbehälter 14 der Brennstoff zugeführt wird. Die Oeldüse 12, der eine Zündelektrode 18 zugeordnet ist, ist mittels Halterungen 24 in einer Luftzuführungsleitung 13 abgestützt, an der das Brennerrohr 11 mittels einer Halterung 23 befestigt ist. Die Luftzuführungsleitung 13, in der die von einem Ventilator 10 geförderte Verbrennungsluft zugeführt wird, ist hierbei in einer Wand 3 eines Heizkessels 2 eingesetzt, so daß das Brennerrohr 11, das eine Brennkammer 20 umgibt, in dessen Kesselraum 4 hineinragt.

Am Ende der Luftzuführungsleitung 13 ist eine Blende 21 angeordnet, die eine zentrische Öffnung 22 aufweist. Die Zerstäuberdüse 12 durchgreift bei dem Brenner 1 die Öffnung 22 der Blende 21 und ist somit in der durch den Pfeil P gekennzeichneten Strömungsrichtung der Verbrennungsluft hinter der Blende 21 angeordnet.

Um in der Brennkammer 20 eine nahezu stöchiometrische Verbrennung auf einem niederen Temperaturniveau zu erzielen, wird bei dem Brenner 1 der von dem Ventilator 19 geförderten Verbrennungsluft eine einstellbare Menge Abgas aus dem Kesselraum 4 des Heizkessels 2 zugeführt und mit dieser innig und definiert vermischt. Dazu dient eine Mischkammer 32, die durch ein konzentrisch zu der Oeldüse 12 angeordnetes Mischglied 31 in Form einer Hülse 34 und einer zylindrischen Ummantelung 25 der Oeldüse 12 gebildet ist und somit einen kreisringförmigen Querschnitt aufweist. Über einen Ringkanal 33 ist die Mischkammer 32 mit dem Kesselraum 4 ständig verbunden.

Die Hülse 34 ist in axialer Richtung verstellbar in einem Ansatz 35 des Brennerrohres 11 eingesetzt, außerdem ist dieses ebenfalls axial mittels der Halterung 23 gegenüber der Blende 21 verstellbar, so daß die Abstände a und b zwischen dieser und dem Brennerrohr 11 bzw. dem Mischglied 31 leicht verändert werden können. Des weiteren kann der durchströmbare Querschnitt der Blendenöffnung 22 mit Hilfe einer weiteren kegelförmig ausgebildeten Ummantelung 26 der Zerstäuberdüse 12 stufenlos verändert werden, und die Menge und/oder der Druck der zugeführten Verbrennungsluft ist mittels einer dem Ventilator 19 zugeordneten Drosselklappe 27 einstellbar. Auf diese Weise können alle Parameter einschließlich der Länge der Mischkammer 32 verändert und an die jeweiligen Gegebenheiten angepaßt werden, so daß über die Menge der Verbrennungsluft und/oder des dieser zugeführten Abgases sowie der Länge der Mischkammer 32 eine gezielte Einmischung des Abgases in die Verbrennungsluft zu bewerkstelligen und somit eine optimale Regelung des Brenners 1 und eine Verbrennung auf niederem Temperaturniveau bei hohem Wirkungsgrad und geringen Geräuschen zu erzielen sind.

Auch der Oelbrenner 51 nach Figur 2 besteht aus einem Brennerrohr 61, einer mit einer Zündelektrode 68 versehenen Oeldüse 62, einer durch eine Verlängerung des Brennerrohres 61 gebildeten Luftzuführungsleitung 63 sowie einer zwischen dieser und dem Brennerrohr 61 angeordneten Blende 71, deren Öffnung 72 von der Oeldüse 62, durchgriffen ist, so daß diese wiederum in der durch den Pfeil P gekennzeichneten Strömungsrichtung hinter der Blende 71 angeordnet ist. Die Luftzuführungsleitung 63 ist in einer Wand 53 eines Heizkessels 52 eingesetzt, das Brennerrohr 61, das eine Brennkammer 70 umgibt, ragt somit in den Kesselraum 54 des Heizkessels 52 hinein.

Um der Verbrennungsluft vor Eintritt in die Brennkammer 70, wie dies durch die mit R bezeichneten Pfeile dargestellt ist, Abgas aus dem Kesselraum 54 zuführen und intensiv und definiert mit dieser durchmischen zu können, ist in das Brennerrohr 61 ein Mischglied 81 eingesetzt, das zusammen mit einer Ummantelung 66 der Oeldüse 62 und deren Brennstoffzuführungsleitung 65 eine Mischkammer 82 mit kreisringförmigem Querschnitt bildet. Über einen Ringkanal 83, der zwischen der Blende 71 und dem als Hülse 84 ausgebildeten Mischglied 81 vorgesehen und über in das Brennerrohr 61 eingearbeitete Ausnehmungen 64 in Form von Bohrungen oder Schlitzen an den Kesselraum 54 angeschlossen ist, wird das Abgas durch die mit hoher Geschwindigkeit aus der Blende 71 ausströmende Verbrennungsluft angesaugt und somit mit geringem Energieaufwand in die Mischkammer 82 eingebracht und dort mit der mit hoher Geschwindigkeit strömenden Verbrennungsluft vermischt.

Aufgrund der hohen Strömungsgeschwindigkeit in der Mischkammer 82 wird das Abgas innig mit der Verbrennungsluft vermischt, wobei der Mischungsgrad durch die Länge der Mischkammer 82 gezielt beeinflußbar ist, so daß in der Brennkammer 70 eine optimale und leise Verbrennung auf einem niederen Temperaturniveau zu erzielen ist. Mit Hilfe eines am Ende des Mischgliedes 81 angebrachten Diffusers 85 und/oder einer im Bereich der Oeldüse 62 vorgesehenen konischen Erweiterung 86 der Mischkammer 82 kann die Strömungsgeschwindigkeit des Brennstoffgemisches, um die Flammenbildung nicht zu beeinträchtigen, abgesenkt werden.

Um eine optimale Zuführung der Verbrennungsluft und des Abgases in die Mischkammer 82 zu gewährleisten, Um eine optimale Zuführung der Verbrennungsluft und des Abgases in die Mischkammer 82 zu gewährleisten, sollte deren durchströmbare mit C bezeichnete Querschnittsfläche etwa um das 1,4 bis 3 - fache größer bemessen sein als die freie Querschnittsfläche A der Blende 71, außerdem sollten der Ringkanal 83 bzw. die Ausnehmungen 64 eine Querschnittsfläche B aufweisen, die etwa dem 0,8 bis 2 - fachen der Querschnittsfläche A der Blende 21 entspricht. Und um eine intensive Vermischung des Abgases mit der Verbrennungsluft in der Mischkammer 82 zu erreichen, sollte sich deren Mischstrecke 1 über eine axiale Länge erstrecken, die etwa dem 0,5 bis 10 - fachen des hydraulischen Druchmessers der Mischkammer 82 entspricht. Des weiteren sollte die Zerstäuberdüse 62 in einem axialen Abstand L vor dem Ende des Brennerrohres 61 angeordnet sein, der mindestens um das 1,6 - fache größer ist als der Durchmesser D des Brennerrohres 61. Diese Werte sind einzeln einstellbar und auf die jeweiligen Verhältnisse anpaßbar, so daß der Brenner 51 optimal gesteuert und eingestellt werden kann.

Der in Figur 3 dargetellte und mit 51' bezeichnete Brenner ist in nahezu gleicher Weise ausgebildet wie der Oelbrenner nach Figur 2, aber als Gasbrenner einsetzbar. Um eine optimale Verbrennung von gasförmigen Brennstoffen, die mittels in der Luftzuführungsleitung 63 vor der Blende 71 angeordneter Gaseinsätze 62' zugeführt werden, zu ermöglichen, sind in dem Brennerrohr 61 mehrere mit radialem Abstand zu dessen Längsachse und gleichmäßig über den Umfang verteilt angeordnete Zuführungskanäle 74 vorgesehen, die durch die Blende 71, das Mischglied 81 sowie den von diesen eingeschlossenen Kanal 83 zur Zuführung von Abgas durchgreifende Rohrleitungen 75 gebildet sind. Das Luft-/Gasgemisch gelangt somit nicht nur durch die Öffnung 72 der Blende 71 und die Mischkammer 82 in die Brennkammer 70, sondern auch durch die Zuführungskanäle 74.

Zur Schaffung der ringförmigen Mischkammer 82 dient bei dieser Ausgestaltung ein Füllstück 73, das die Blende 71 durchgreift und in Strömungsrichtung hinter dieser endet. Da das Füllstück 73 axial verstellbar ist, kann auf diese Weise die Länge der Mischstrecke eingestellt werden.

Um beispielsweise bei einem Betrieb des Brenners 51' als Oelbrenner - in diesem Fall ist das Füllstück 73 durch eine Oeldüse gemäß Figur 2 zu ersetzen - die Zuführung von Verbrennungsluft durch die Zuführungskanäle 74 auszuschließen, können diese mittels einer in einer Ausnehmung 76 der Blende 71 begrenzt verdrehbar gelagerten Scheibe 77 abgesperrt werden. Die Scheibe 77 ist dazu mit den Zuführungskanälen 74 zugeordneten Bohrungen 78 ausgestattet und kann mittels eines Hebelgestänges 79 geringfügig verdreht werden. Die Zuführungskanäle 74 können somit ganz oder, um bei Verbrennung eines Luft-/ Gasgemisches die Flammenbildung zu beeinflussen, ganz oder teilweise verschlossen werden.

Bei dem in den Figuren 4 und 5 gezeigten Oelbrenner 101, dessen Brennerrohr 111 wiederum in einer Wand 102 eines Heizkessels 103 eingesetzt ist und in dessen Kesselraum 104 hineinragt, ist zur Kühlung der Oeldüse 112 ein diese umgebender Kühlkanal 123 vorgesehen, der durch eine Rohrleitung 124 gebildet ist. Die Rohrleitung 124 wie auch die Oeldüse 112 durchgreifen die Öffnung 122 einer in dem Brennerrohr 111 eingesetzten Blende 121, so daß durch die Rohrleitung 124 und einem in das Brennerrohr 111 angeordneten als Hülse 134 ausgebildeten Mischglied 131 eine Mischkammer 132 gebildet und somit gewährleistet ist, daß die mittels einer Luftzuführungsleitung 113 zugeführte Verbrennungsluft mit dem durch in das Brennerrohr 111 eingearbeiteten schlitzartigen Ausnehmungen 114 und einen zwischen der Blende 121 und dem Mischglied 131 vorgesehenen Ringkanal 133 zuströmenden Abgas vor dem Eintritt in die Brennkammer 120 intensiv miteinander vermischt werden.

Die von der Verbrennungsluft durchströmbare Querschnittsfläche 125 des Kühlkanals 123 ist auf einfache Weise mittels einer axial verschiebbar angeordneten mit einer kegeligen Außenmantelfläche versehenen Scheibe 126 verstellbar, so daß die Deldüse 112 mehr oder weniger stark in Abhängigkeit von der diese umströmenden kühlen Verbrennungsluft gekühlt werden kann. Und um die den Kühlkanal 123 durchströmende Verbrennungsluft störungsfrei in die durch die Öffnung 122 der Blende 121 zuströmenden und mit Abgas vermischten Verbrennungsluft einzubringen, kann die Rohrleitung 124 im Bereich der Oeldüse 112 gemäß Figur 4 mit einer Einschnürung 127 oder gemäß Figur 5 mit einer Blende 128 (obere Hälfte) und/oder mit Drallschaufeln 129 (untere Hälfte) versehen sein. Die der Oeldüse 112 zugeordnete Zündelektrode 118 ist in der den Kühlkanal 123 bildenden Rohrleitung 124 angeordnet, so daß durch diese das Verbrennungsluft/Abgasgemisch nicht beeinträchtigt wird.

## Patentansprüche

1. Brenner (51; 101) zur Verbrennung von flüssigen oder gasförmigen Brennstoffen, bestehend aus einer oder mehreren Oel- oder Gasdüsen (62; 62'; 112), denen über eine Brennstoffleitung (65) der Brennstoff zuführbar ist, einer Luftzuführungsleitung (63; 113) für die von einem Ventilator oder dgl. geförderten Verbrennungsluft, einer Brennkammer (70; 120) sowie einer mit von der Verbrennungsluft durchströmten Blende (71; 121), wobei die Oeldüse (62; 112) oder bei einem Gasbrenner (51) ein Füllstück (73) die Blende (71; 121) durchgreift und in Strömungsrichtung (P) der Verbrennungsluft hinter der Blende (71; 121) angeordnet ist bzw. endet, die Oeldüse (62; 112) bzw. das Füllstück (73) ganz oder teilweise von einem konzentrisch angeordneten Mischglied (81; 131) umgeben ist, das mit der Oeldüse (62; 112) und/oder deren Ummantelung (75) oder dem Füllstück (73) eine Mischkammer (82; 132) mit ringförmigem Querschnitt bildet, und wobei zur Einbringung von Abgas in die Mischkammer (82; 132) diese über einen oder mehrere Kanäle (83; 133) mit einem zugeordneten Kesselraum (54; 104) verbunden ist,
**dadurch gekennzeichnet**,
a) daß das Mischglied (81; 131) mit einem in den Kesselraum (54; 104) ragenden Brennerrohr (61; 111) versehen ist, durch das die Brennkammer (70; 120) des Brenners (51; 101) gebildet ist,
b) daß der bzw. die in die Mischkammer (82; 132) des Mischgliedes (81; 131) mündenden Kanäle (83; 133) zur Zuführung von Abgas aus dem Kesselraum (54; 104) nach Art eines Venturi-Rohres ausgebildet sind,
c) daß die Blende (71; 121) eine zentrische Öffnung (72) für die Verbrennungsluft aufweist, die teilweise von der Oeldüse (62; 112) oder dem Füllstück (73) durchgriffen ist, und
d) daß die durchströmbare Querschnittsfläche (C) der Mischkammer (82; 132) etwa um das 1,4 bis 3-fache größer bemessen ist als die freie Querschnittsfläche (A) der Blende (71; 121).

2. Brenner nach Anspruch 1,
**dadurch gekennzeichnet**, daß die Oeldüse (62) im Bereich der Blende (71) mit einer zylindrischen, vorzugsweise abgestuften und/oder kegelförmig ausgebildeten Ummantelung (66) versehen ist, die zur Veränderung des freien Strömungsquerschnittes (A) der Blendenöffnung (72) in Achsrichtung der Blende (71) verstellbar angeordnet ist.

3. Brenner nach Anspruch 1 oder 2,
**dadurch gekennzeichnet**, daß das Mischglied (81) in Achsrichtung der Oeldüse (62) gegenüber dieser bzw. dem Füllstück (73) und/oder der Blende (71) und/oder daß das Füllstücke (73) axial verstellbar angeordnet sind.

4. Brenner nach einem oder mehreren der Ansprüche 1 bis 3,
**dadurch gekennzeichnet**, daß die von den Abgasen durchströmbaren den Kesselraum (54; 104) mit der Mischkammer (82; 132) verbindenden Kanäle (83; 133) oder Ausnehmungen (64; 114) des Brennerrohres (61) eine Querschnittsfläche (B) aufweisen, die etwa dem 0,8 bis 2-fachen der freien Querschnittsfläche (A) der Blende (71; 121) entspricht.

5. Brenner nach einem oder mehreren der Ansprüche 1 bis 4,
**dadurch gekennzeichnet**, daß das Brennerrohr (61; 111) und/oder das Mischglied (81; 131) gegenüber der Blende (71; 121) verstellbar angeordnet sind.

6. Brenner nach einem oder mehreren der Ansprüche 1 bis 5,
**dadurch gekennzeichnet**, daß die Mischstrecke der Mischkammer (82; 132) eine axiale Länge (1) aufweist, die etwa dem 0,5 bis 10fachen des hydraulischen Durchmessers der Mischkammer (82; 132) entspricht.

7. Brenner nach einem oder mehreren der Ansprüche 1 bis 6,
**dadurch gekennzeichnet**, daß die Oeldüse (62; 112) in einem axialen Abstand (L) von dem Ende des Brennerrohres (61; 111) angeordnet ist, der mindestens dem 1,6 - fachen des Durchmessers (D) des Brennerrohres (61; 111) entspricht.

8. Brenner nach einem oder mehreren der Ansprüche 1 bis 7,
**dadurch gekennzeichnet,** daß die Mischkammer (82) im Bereich der Oeldüse (62) bzw. des Füllstückes (73) mit einer konischen Erweiterung (86) versehen ist.

9. Brenner nach einem oder mehreren der Ansprüche 1 bis 8,
**dadurch gekennzeichnet**, daß das Mischglied (81) auf der dem Brennraum (70) zugekehrten Seite mit einem Diffusor (85) versehen ist.

10. Brenner nach einem oder mehreren der Ansprüche 1 bis 9,
**dadurch gekennzeichnet**, daß zwischen der Blende (121) und der Oeldüse (112) ein diese einschließender Kühlkanal (123) vorgesehen ist, der an die Luftzuführungsleitung (113) angeschlossen ist.

11. Brenner nach Anspruch 10,
**dadurch gekennzeichnet**, daß der Kühlkanal (123) durch eine die Oeldüse (112) mit radialem Abstand umgebende Rohrleitung (124) gebildet ist.

12. Brenner nach Anspruch 10 oder 11,
**dadurch gekennzeichnet**, daß die von der Verbrennungsluft durchströmbare Querschnittsfläche (125) des Kühlkanals (123) vorzugsweise in dessen Eingangsbereich beispielsweise mittels einer axial verstellbar angeordneten und mit einer kegeligen Außenmantelfläche versehenen Scheibe (126) verstellbar ist.

13. Brenner nach einem oder mehreren der Ansprüche 10 bis 12,
**dadurch gekennzeichnet**, daß der Kühlkanal (123) im Bereich der Oeldüse (112) mit einer Einschnürung (127), einer Blende (128) und/oder mit Drallschaufeln (129) versehen ist.

14. Brenner nach einem oder mehreren der Ansprüche 10 bis 13,
**dadurch gekennzeichnet**, daß die der Oeldüse (112) zugeordnete Zündelektrode (118) in dem Kühlkanal (123) angeordnet ist.

15. Brenner nach einem oder mehreren der Ansprüche 1 bis 14,
**dadurch gekennzeichnet**, daß bei einem im Brennerrohr (61; 111) eingesetzten Mischglied (81; 131) zur Verbindung des Kesselraumes (54; 104) mit der Mischkammer (82; 132) das Brennerrohr (61; 111) in Strömungsrichtung (P) hinter der Blende (71; 121) mit mit dem Kanal (83; 133) zur Zuführung von Abgasen kommunizierenden Ausnehmungen, beispielsweise in Form von Löchern (64) und/oder Schlitzen (114), versehen ist.

16. Brenner nach einem oder mehreren der Ansprüche 1 bis 15,
**dadurch gekennzeichnet**, daß zur Verbrennung eines gasförmigen Brennstoffes in der Luftzuführungsleitung (63) vor der Blende (71) eine oder mehrere Gasdüsen oder Gaseinsätze (62') angeordnet sind.

17. Brenner nach Anspruch 16,
**dadurch gekennzeichnet**, daß zur Überführung eines Teiles des Luft-/Gasgemisches aus der Luftzuführungsleitung (63) in die Brennkammer (70) in dem Brennerrohr (61) ein oder mehrere durch die Blende (71) und das Mischglied (81) sowie den von diesen eingeschlossenen Kanal (83) zur Zuführung von Abgas aus dem Kesselraum (54) hindurchgeführte Verbindungskanäle (74) vorgesehen sind.

18. Brenner nach Anspruch 17,
**dadurch gekennzeichnet**, daß die Verbindungskanäle (74) mit radialem Abstand zu der Längsachse des Brennerrohres (61), vorzugsweise gleichmäßig über den Umfang verteilt, angeordnet sind.

19. Brenner nach Anspruch 17 oder 18,
**dadurch gekennzeichnet**, daß die Luft-/Gasgemischzuführungskanäle (74) durch in die Blende (71) und das Mischglied (81) eingesetzte Rohrleitungen (75) gebildet sind.

20. Brenner nach einem oder mehreren der Ansprüche 17 bis 19,
**dadurch gekennzeichnet**, daß die Luft-/Gasgemisch-Zuführungskanäle (74) beispielsweise durch eine begrenzt verdrehrbar gelagerte vorzugsweise in der Blende (71) eingesetzte Scheibe (77), durch axial verschiebbare Stifte oder dgl. ganz oder teilweise verschließbar sind.

## Claims

1. Burner (51; 101) for the combustion of liquid or gaseous fuels consisting of one or more oil or gas jets (62; 62'; 112) which can be supplied with fuel via a fuel line (65), an air infeed line (63; 113) for the combustion air pumped by a ventilator or similar, a combustion chamber (70; 120) and an orifice (71; 121) through which the combustion air flows, whereby the oil jet (62; 112), or in the case of a gas burner (51) a filling element (73), which passes through the orifice (71; 121) is arranged or ends behind the orifice (71; 121) in the direction of flow (P) of the combustion air, whereby the oil jet (62; 112) or the filling element (73) is partially or fully surrounded by a concentrically arranged mixer element (81; 131) which, with the oil jet (62; 112) and/or its covering (75) or the filling element (73), forms a mixing chamber (82; 132) with an annular cross-section, and whereby the mixing chamber (82; 132) is connected to a corresponding boiler space (54; 104) by means of one or more ducts (83; 133) in order to feed exhaust air into the mixing chamber (82; 132),
**characterized in that**,
a) the mixer element (81; 131) has a burner pipe (61; 111) which protrudes into the boiler space (54; 104) which forms the combustion chamber (70; 120) of the burner (51; 101),
b) the duct or ducts (83; 133) which emerge(s) into the mixing chamber (82; 132) of the mixer element (81; 131) is/are shaped like a venturi tube in order to feed in exhaust gas from the boiler space (54; 104),
c) the orifice (71; 121) has a central opening (72) for the combustion air which is partially penetrated by the oil jet (62; 112) or by the filling element (73) and
d) the cross-sectional surface area (C) of the mixing chamber (82; 132) through which gas can flow is approximately 1.4 to 3 times larger than the free cross-sectional area (A) of the orifice (71; 121).

2. Burner in accordance with Claim 1,
**characterized in that**, the oil jet (62) in the area of the orifice (71) has a cylindrically shaped covering (66) which, in a preferred embodiment, narrows in stages and/or is tapered and which can be moved in the axial direction of the orifice (71) in order to alter the free flow cross-section (A) of the orifice aperture (72).

3. Burner in accordance with Claim 1 or 2,
**characterized in that**, the mixer element (81) can be moved in the axial direction of the oil jet (62) in relation to the latter or to the filling element (73) and/or the orifice (71) and/or that the filling element (73) can be moved axially.

4. Burner in accordance with one or more of Claims 1 to 3,
**characterized in that**, the ducts (83; 133) through which the exhaust gases flow and which connect the boiler space (54; 104) to the mixing chamber (82; 132) or the notches (64; 114) of the burner pipe (61) have a cross-sectional area (B) which approximately corresponds to 0.8 to 2 times the free cross-sectional area (A) of the orifice (71; 121).

5. Burner in accordance with one or more of Claims 1 to 4,
**characterized in that**, the burner pipe (61; 111) and/or the mixer element (81; 131) can be moved in relation to the orifice (71; 121).

6. Burner in accordance with one or more of Claims 1 to 5,
**characterized in that**, the mixing portion of the mixing chamber (82; 132) has an axial length which approximately corresponds to 0.5 to 10 times that of the hydraulic diameter of the mixing chamber (82; 132).

7. Burner in accordance with one or more of Claims 1 to 6,
**characterized in that**, The oil jet (62; 112) is fitted at an axial distance (L) from the end of the burner pipe (61; 111), a distance which approximately corresponds to at least 1.6 times the diameter (D) of the burner pipe (61; 111).

8. Burner in accordance with one or more of Claims 1 to 7,
**characterized in that**, the mixing chamber (82) has a conical expansion (86) in the area of the oil jet (62) or of the filling element (73).

9. Burner in accordance with one or more of Claims 1 to 8,
**characterized in that**, the mixer element (81) has a diffuser on its side which faces the combustion chamber (70).

10. Burner in accordance with one or more of Claims 1 to 9,
**characterized in that**, a cooling duct (123) is provided between the orifice (121) and the oil jet (112), whereby the aforementioned cooling duct (123) encloses the oil jet (112) and is connected to the air infeed line (113).

11. Burner in accordance with Claim 10,
**characterized in that**, the cooling duct (123) is formed by a pipe line (124) which encloses the oil jet (112) at a radial distance from the latter.

12. Burner in accordance with Claim 10 or 11,
**characterized in that**, in a preferred embodiment, the intake portion of the cross-sectional area (125) of the cooling duct (123) through which combustion air can flow is movable, for example by means of an axially movable disk (126) which has a conical external covering surface.

13. Burner in accordance with one or more of Claims 10 to 12,
**characterized in that**, the cooling duct (123) has a cut-in (127), an orifice (128) and/or helical paddles (129) in the area of the oil jet (112).

14. Burner in accordance with one or more of Claims 10 to 13,
**characterized in that**, the ignition electrode (118) for the oil jet (112) is arranged in the cooling duct (123).

15. Burner in accordance with one or more of Claims 1 to 14,
**characterized in that**, in a mixer element (81; 131) inserted in the burner pipe (61; 111) for connecting the boiler space (54; 104) to the mixer chamber (82; 132), the burner pipe (61; 111) has notches behind the orifice (71; 121) in the direction of flow (P) which communicate with the duct (83; 133) for feeding in exhaust gases, whereby the notches are for example in the form of holes (64) and/or slots (114).

16. Burner in accordance with one or more of Claims 1 to 15,
**characterized in that**, one or more gas jets or gas inserts (62') are arranged in the air infeed line (63) in front of the orifice (71) in order to combust a gaseous fuel.

17. Burner in accordance with Claim 16,
**characterized in that**, one or more connection ducts (74) and the duct (83) for feeding in exhaust gas from the boiler space (54) are provided in order to transfer a part of the air/gas mixture from the air infeed line (63) into the combustion chamber (70) in the burner pipe (61), whereby these connection ducts (74) are passed through the orifice (71) and the mixer element (81) and the duct (83) is surrounded by the connection duct(s) (74).

18. Burner in accordance with Claim 17,
**characterized in that**, the connection ducts (74) are arranged at a radial distance from the longitudinal axis of the burner pipe (61) and are positioned, in a preferred embodiment, equally around the circumference.

19. Burner in accordance with Claim 17 or 18,
**characterized in that**, the air/gas mixture infeed ducts (74) are formed by pipe lines (75) inserted into the orifice (71) and the mixer element (81).

20. Burner in accordance with one or more of Claims 17 to 19,
**characterized in that**, the air/gas mixture infeed ducts (74) can be wholly or partially closed, for example by a disk (77) which, in a preferred embodiment, is mounted in the orifice (71) so as to allow it to turn to a limited extent, by axially movable pins or similar.

## Revendications

1. Brûleur (51; 101) pour la combustion de combustibles liquides ou gazeux, comprenant une ou plusieurs buses à huile ou à gaz (62; 62'; 112) et recevant le combustible par une conduite de combustible (65), une conduite d'arrivée d'air (63; 113) pour l'air de combustion refoulé par un ventilateur ou un organe semblable, une chambre de combustion (70; 120) ainsi qu'un obturateur (71; 121) traversé aussi par l'air de combustion; la buse d'huile (62; 112) ou, dans le cas d'un brûleur à gaz (51), un élément de remplissage (73) passant à travers l'obturateur (71; 121) et étant disposé ou terminant, en direction du flux (P) de l'air de combustion, en aval de l'obturateur (71; 121); la buse d'huile (62; 112) ou l'élément de remplissage (73) étant entourés intégralement ou partiellement par un organe de mélange concentrique (81; 131) qui forme, avec la buse d'huile (62; 112) et/ou son revêtement (75) ou avec l'élément de remplissage (73), une chambre de mélange (82; 132) à section annulaire et où, pour l'entrée du gaz dans la chambre de mélange (82; 132), celle-ci est liée par un ou plusieurs canaux à une chambre de chaudière correspondante (54; 104), caractérisé en ce que
a) l'organe de mélange (81; 131) est muni d'un tube de brûleur (61; 111) saillant dans la chambre de chaudière (54; 104) et formant la chambre de combustion (70; 120) du brûleur (51; 101),
b) le canal ou les canaux (83; 133) saillant dans la chambre de mélange (82; 132) de l'organe de mélange (81; 131) et destinés à l'arrivée du gaz en provenance de la chambre de chaudière (54; 104) sont conçus sous forme d'un tube Venturi,
c) l'obturateur (71; 121) possède une ouverture centrée (72) pour l'air de combustion par laquelle traverse partiellement la buse d'huile (62; 112) ou la pièce de remplissage (73) et que
d) la section (C) traversée de la chambre de mélange (82; 132) est à peu près 1,4 à 3 fois plus grande que la section libre (A) de l'obturateur (71; 121).

2. Brûleur d'après la revendication 1,
caractérisé en ce que, à l'endroit de l'obturateur (71), la buse d'huile (62) est munie d'un revêtement cylindrique (66), de préférence cascadé et/ou conique, qui se laisse réqler en direction axiale de l'obturateur (71), en vue du changement de la section libre du flux (A) de l'ouverture de l'obturateur (72).

3. Brûleur d'après la revendication 1 ou 2,
caractérisé en ce que l'organe de mélange (81) se laisse déplacer en direction axiale de la buse d'huile (62) en face de celle-ci ou de l'élément de remplissage (73) et/ou de l'obturateur (71) et/ou que l'élément de remplissage (73) se laisse déplacer axialement.

4. Brûleur d'après une ou plusieurs des revendications 1 à 3,
caractérisé en ce que les canaux (83; 133) ou les évidements (64; 114) du tube de brûleur (61), charriant les gaz et liant la chambre de chaudière (54; 104) à la chambre de mélange (82; 132) possèdent une section (B) correspondant à peu près à 0,8-2 fois la section libre (A) de l'obturateur (71; 121).

5. Brûleur d'après une ou plusieurs des revendications 1 à 4,
caractérisé en ce que le tube de brûleur (61; 111) et/ou l'organe de mélange (81; 131) sont disposés réglables en face de l'obturateur (71; 121).

6. Brûleur d'après une ou plusieurs des revendications 1 à 5,
caractérisé en ce que le chemin de mélange de la chambre de mélange (83; 132) a une longueur axiale (1) correspondant à peu près à 0,5-10 fois le diamètre hydraulique de la chambre de mélange (82; 132).

7. Brûleur d'après une ou plusieurs des revendications 1 à 6,
caractérisé en ce que la buse d'huile (62; 112) est disposée à une distance axiale (L) de l'extrémité du tube de brûleur (61; 111) correspondant à peu près à 1,6 fois le diamètre (D) du tube de brûleur (61; 111).

8. Brûleur d'après une ou plusieurs des revendications 1 à 7,
caractérisé en ce que, à l'endroit de la buse d'huile (62) ou de l'élément de remplissage (73), la chambre de mélange (82) est munie d'un élargissement conique (86).

9. Brûleur d'après une ou plusieurs des revendications 1 à 8,
caractérisé en ce que, face à la chambre de combustion (70), l'organe de mélange (81) est muni d'un diffuseur (85).

10. Brûleur d'après une ou plusieurs des revendications 1 à 9,
caractérisé en ce que, entre l'obturateur (121) et la buse d'huile (112), il est prévu une canalisation de refroidissement (123) qui le renferme et qui est branchée sur la conduite d'arrivée d'air (113).

11. Brûleur d'après la revendication 10,
caractérisé en ce que la canalisation de refroidissement (123) est formée par une tuyauterie (124) entourant la buse d'huile (112) à une certaine distance radiale.

12. Brûleur d'après la revendication 10 ou 11,
caractérisé en ce que la section (125) de la canalisation de refroidissement (123) traversée par l'air de combustion est réglable, de préférence au niveau de son entrée, p. ex. au moyen d'un disque (126) qui est agencé déplaçable en direction axiale et muni d'un revêtement extérieur conique.

13. Brûleur d'après une ou plusieurs des revendications 10 à 12,
caractérisé en ce que, à l'endroit de la buse d'huile (112), la canalisation de refroidissement (123) est munie d'une striction (127), d'un obturateur (128) et/ou d'aubes giratoires (129).

14. Brûleur d'après une ou plusieurs des revendications 10 à 13,
caractérisé en ce que l'électrode d'allumage (118) assignée à la buse d'huile (112) est montée dans la canalisation de refroidissement (123).

15. Brûleur d'après une ou plusieurs des revendications 1 à 14,
caractérisé en ce que, dans le cas d'un organe de mélange (81; 131) inséré dans le tube de brûleur (61; 111) pour la liaison de la chambre de chaudière (54; 104) à la chambre de mélange (82; 132), le tube de brûleur (61; 111) est muni, en direction du flux (P) et en aval de l'obturateur (71; 121), d'évidements p. ex. sous forme de trous (64) et/ou de fentes (114) communiquant avec le canal (83; 133) pour l'amenée du gaz.

16. Brûleur d'après une ou plusieurs des revendications 1 à 15,
caractérisé en ce que, pour la combustion d'un combustible gazeux, il est prévu dans la conduite d'arrivée d'air (63) en amont de l'obturateur (71), une ou plusieurs buses à gaz ou des éléments à gaz (62').

17. Brûleur d'après la revendication 16,
caractérisé en ce que, pour le refoulement d'une partie du mélange air/gaz en provenance de la conduite d'arrivée d'air (63) vers la chambre de combustion (70), il est prévu dans le tube de brûleur (61), un ou plusieurs canaux de raccordement (74), passant à travers l'obturateur (71) et l'organe de mélange (81) ainsi que par le canal (83) renfermé par ceux-ci, et destiné à l'arrivée des gaz en provenance de la chambre de chaudière (54).

18. Brûleur d'après la revendication 17,
caractérisé en ce que les canaux de raccordement (74) sont disposés de préférence répartis uniformément sur le pourtour, à une certaine distance radiale de l'axe longitudinal du tube de brûleur (61).

19. Brûleur d'après la revendication 17 ou 18,
caractérisé en ce que les canaux d'amenée du mélange air/gaz (74) sont formés par des tuyauteries (75) insérés dans l'obturateur (71) et l'organe de mélange (81).

20. Brûleur d'après une ou plusieurs des revendications 17 à 19,
caractérisé en ce que les canaux d'amenée du mélange air/gaz (74) se laissent obturer complètement ou partiellement par un disque (77) logé en rotation limitée et inséré de préférence dans l'obturateur (71), par des goujons déplaçables en direction axiale ou par des moyens semblables.
